# EUROPÄISCHE PATENTSCHRIFT

(11) **EP 0 048 292 B1**
(45) Veröffentlichungstag und Bekanntmachung des Hinweises auf die Patenterteilung: **21.03.1984**
(21) Anmeldenummer: 80105632.6
(22) Anmeldetag: 19.09.1980
(51) Int. Cl.: D03C 1/00

(54) **Kupplungsanordnung zum Steuern der Schäfte einer Webmaschine**
Coupling arrangement for operating the heald shafts of a loom
Dispositif d'accouplement pour la commande des cadres d'un métier à tisser

(43) Veröffentlichungstag der Anmeldung: 31.03.1982
(73) Patentinhaber: GEBRÜDER SULZER AKTIENGESELLSCHAFT, CH-8401 Winterthur (CH)
(72) Erfinder: Hintsch, Otto, Dr., CH-8304 Wallisellen (CH); Jülich, Werner, CH-8304 Wallisellen (CH)

## Beschreibung

Die Erfindung betrifft eine Kupplungsanordnung zum Steuern der Schäfte einer Webmaschine, mit einer mindestens eine Nut aufweisenden, intermittierend drehenden Antriebswelle und einer in die Nut einkuppelbaren, auf einem auf der Antriebswelle drehbar gelagerten Exzenter angeordneten Klinke und mit mindestens einem in den Weg der Klinke bewegbaren, sie auskuppelnden Steuerhebel, welcher von einem Hubmessertrieb aus verschwenkbar und von einer Feder gegen einen ortsfesten Anschlag gezogen ist.

Bei einer bisherigen Kupplungsanordnung (DE-PS 11 54 048) werden die Steuerhebel über von einem Hubmessertrieb aus in Bewegung gesetzte Züge in Wirkungsstellung gebracht, in der die Klinke ausgekuppelt werden kann. Soll die Rückführung der Steuerhebel in wirkungslose Stellung unter dem Einfluss einer Feder erfolgen, durch welche die Steuerhebel gegen einen Anschlag gedrückt werden, so hat die Feder bei Anschlagstellung der Steuerhebel die geringste Auslenkung und damit die geringste Spannung. Der zugehörige Steuerhebel neigt daher beim Auflaufen auf den Anschlag zu Schwingungen, so dass er nicht sofort zur Ruhe kommt und auch nicht mit genügender Kraft in Ruhestellung gehalten wird.

Der Erfindung liegt die Aufgabe zugrunde, eine besonders in dieser Hinsicht verbesserte Anordnung zu schaffen.

Diese Aufgabe wird durch die Kupplungsanordnung gemäß Anspruch 1 gelöst. Durch die erfindungsgemäße Anordnung lässt sich erreichen, dass der Steuerhebel während des Auflaufens auf den ortsfesten Anschlag unter besonders starker Federkraft steht. Die Kraft der Rückziehfeder, die in dieser Position relativ schwach ist, kann ergänzt werden durch die Kraft der Zusatzfeder. Schwingungen beim Aufschlagen des Steuerhebels lassen sich dadurch vermeiden bzw. dämpfen. Auch kann der Steuerhebel während des Betriebes nicht etwa infolge von Maschinenschwingungen aus der Wirkungsstellung bewegt werden. Das dieser Stellung entsprechende Auskuppeln der Klinke der Kupplungsanordnung kann daher besonders zuverlässig durchgeführt werden.

Weitere Merkmale ergeben sich aus der folgenden Beschreibung von Ausführungsbeispielen in Verbindung mit der Zeichnung und den Ansprüchen.
Figur 1 ist ein Schnitt durch eine erfindungsgemäss ausgebildete Kupplungsanordnung zur Steuerung von Webschäften einer Webmaschine und
Figur 2 erläutert eine andere Position der Teile.

Eine von der Hauptwelle der Webmaschine aus absatzweise jeweils um 180° in Drehung versetzte Antriebswelle 1 enthält zwei Nuten 2, in welche die Nase 3 einer bei 4 schwenkbar gelagerten, unter Wirkung einer Zugfeder 60 stehenden Kupplungsklinke 5 eingreifen kann. Die Klinke 5 ist auf einem auf Welle 1 drehbar gelagerten Exzenter 6 gelagert, der von einer Lasche 7 umschlossen ist. Diese ist bei 8 an einem Uebertragungsgestänge 9 angelenkt, über welches die gemäss Pfeil 11 entstehende Hin- und Herbewegung der Lasche 7 auf einen zugehörigen Schaft einer Webmaschine übertragen wird. Auf Welle 1 sind eine ganze Anzahl, z. B. sechs bis zwölf der in Fig. 1 dargestellten Antriebsteile 6, 7 angeordnet, nämlich zu jedem Schaft der Webmaschine ein Exzenter 6 und eine Lasche 7. Die gesamten Teile 1, 6, 7 bilden die sogenannte Exzentermaschine für Antrieb und Steuerung sämtlicher Webschäfte der Webmaschine. Die Schäfte werden entsprechend einem Bindungsprogramm für die Kettfäden in Hoch- oder Tieffachstellung bewegt.

Zur Betätigung der Klinke 5 während des Betriebes sind zwei auf den ortsfesten Lagerzapfen 12, 13 schwenkbar gelagerte Steuerhebel 14, 15 bzw. 16, 17 eingebaut, die an den freien Enden Haken 18 aufweisen, welche in den Weg der Klinke 5 verschwenkt werden können. Die beiden Steuerhebel sind mit den Armen 15,17 bei 21 durch ein Gelenk verbunden.

Auf dem Arm 15 ist bei 22 eine Platine 23 schwenkbar gelagert, die mit einem gemäss Pfeil 24 hin- und herbewegten Hubmesser 25 gekuppelt werden kann.

Das Hubmesser 25 ist auf einem um 26 hin und her verschwenkbaren, zweiarmigen Antriebshebel 27, 28 befestigt. Der Arm 28 enthält einen Schlitz 31, in dem eine unter Wirkung einer Zugfeder 32 stehende, sich über die ganze Länge von Antriebswelle 1 erstreckende und damit sämtliche nebeneinander angeordnete Steuerhebel 16, 17 erfassende Walze 30 verschiebbar angeordnet ist. Die Feder 32 ist an dem anderen Ende bei 33 auf dem Arm 28 befestigt.

Die Wirkungsweise ist folgende. Bei der Kupplungsstellung der Klinke 5 nach Fig. 1 wird die Drehbewegung der Welle 1 gemäss Pfeil 66 über die Klinke 5 auf den Exzenter 6 übertragen, so dass die Schwinge 7 und das Gestänge 9 gemäss Pfeil 11 hin und her bewegt werden und der zugehörige Webschaft wechselweise von der Hochfachstellung in die Tieffachstellung und zurück bewegt wird. Die Platine 23 steht dabei in Eingriff mit dem Hubmesser 25, durch welches sei jeweils bei der Bewegung des Hubmessers in Fig. 1 nach rechts gegen die Wirkung der Feder 55 ebenfalls nach rechts bewegt wird. Hierdurch gelangen die beiden Steuerhebel 14 bis 17 in die in Fig. 1 gezeichnete, wirkungslose Position, in der das Ende 61 der Klinke 5 unter den beiden Haken 18 der Steuerhebel 14 bis 17 hindurchzulaufen vermag, ohne von ihnen ergriffen zu werden.

Bei Bewegung des Hubmessers 25 in Fig. 1 nach links folgen Platine 23 sowie die Arme 15, 17 der Steuerhebel nach links unter der Wirkung der Zugfeder 55, so dass die Steuerhebel vorübergehend in Wirkungsstellung gelangen. Das Ende 61 der Klinke 5 befindet sich jedoch zu diesem Zeitpunkt nicht im Bereich eines der Haken 18. Bei der folgenden Rechtsbewegung des Hubmessers 25 werden die Teile wieder in die Position nach Fig. 1 bewegt. Die Walze 30 verbleibt bei allen diesen Bewegungen in der Sohle 41 des Schlitzes 31.

Zwecks Stillsetzung des Webschaftes in der Hochfach- oder in der Tieffachstellung wird von einer nicht dargestellten Programmsteuereinrichtung Klinke 23 am Ende eines Linkshubes des Hubmessers 25 aus der Kupplungsstellung in Fig. 1 in die wirkungslose, obere Postion 23a (Fig. 2) gehoben, in der sie ausser Eingriff mit dem Hubmesser 25 steht. Kurz bevor der Arm 17 auf den Anschlag 54 aufläuft, legt sich die Walze 30 gegen den Arm 16. Bei der weiteren Bewegung des Hebels 27, 28 gemäss Pfeil 40 läuft auch der Arm 28 im Gegenzeigersinn weiter, so dass sich die Walze 30 von der Sohle 41 des Schlitzes 31 unter gleichzeitiger, zusätzlicher Anspannung der Zugfeder 32 abhebt. Es entsteht die Position nach Fig. 2.

Während also beim Auflaufen des Armes 17 auf den Anschlag 54 die Feder 55 geringere Spannkraft erhält, nimmt die Zugspannung der Feder 32 entsprechend zu, so dass der Steuerhebel 16, 17 gleichwohl unter genügender Spannung auf den Anschlag 54 auftrifft und Schwingungen beim Aufschlagen oder während des folgenden Betriebes seitens der Maschine weitgehend unschädlich gemacht sind. Der Arm 17 bleibt unter der ausreichenden Spannkraft der Federn 55 und insbesondere 32 ausreichend fest auf dem Anschlag 54 gehalten. Walze 30 hat somit dämpfende Wirkung gegenüber dem Aufschlagen oder den Maschinenschwingungen. In der Position nach Fig. 2 läuft das Ende 61 der Klinke 5 auf einen der Haken 18 der Steuerhebel 14 bis 17 auf, so dass die in Fig. 2 dargestellte Auskupplungsstellung von Klinke 5 entsteht, wonach der Exzenter 6, die Schwinge 7, das Gestänge 9 und der zugehörige Webschaft in Ruhestellung gelangen.

## Patentansprüche

1. Kupplungsanordnung zum Steuern der Schäfte einer Webmaschine, mit einer mindestens eine Nut aufweisenden, intermittierend drehenden Antriebswelle und einer in die Nut einkuppelbaren, auf einem auf der Antriebswelle drehbar gelagerten Exzenter angeordneten Klinke und mit mindestens einem in den Weg der Klinke bewegbaren, sie auskuppelnden Steuerhebel, welcher von einem Hubmessertrieb aus verschwenkbar und von einer Feder gegen einen ortsfesten Anschlag gezogen ist, dadurch gekennzeichnet, dass in einem Schlitz (31) eines Hebels (28, 27) des Hubmessertriebes (25, 27, 28) eine unter Wirkung einer Zusatzfeder (32) stehende Walze (30) angeordnet ist, welche beim Auflaufen des Steuerhebels (16, 17) auf den Anschlag (54) gegen den Steuerhebel (16, 17) gedrückt ist.

2. Anordnung nach Anspruch 1, dadurch gekennzeichnet, dass die Zusatzfeder (32) mit dem einen Ende (33) an dem Hebel (28, 27) des Hubmessertriebes (25, 27, 28), mit dem anderen an der Walze (30) befestigt ist, wobei die auf dem Hebel (28, 27) des Hubmessertriebes (25, 27, 28) befindliche Befestigungsstelle (33) in derjenigen Richtung von der Walze (30) liegt, in welche die Schwenkbewegung (24) des Hebels (28, 27) des Hubmessertriebes (25, 27, 28) erfolgt.

## Claims

1. Coupling arrangement for controlling the heald shafts a loom, with at least one slotted intermittently rotating drive shaft and a pawl arranged on an eccentric rotatably mounted on the drive shaft, and with at least one control lever movable into the path of the pawl, disengaging it, which can be turned from a stroke meter drive and pulled by a spring toward a stationary stop, characterised in that a roller (30), which is under the action of an auxiliary spring (32) is arranged in a slot (31) of a lever (28, 27) of the stroke meter drive (25, 27, 28), which roller is pressed on the control lever (16, 17) when the control lever (16, 17) strikes against the stop (54).

2. Arrangement according to claim 1, characterized in that the auxiliary spring (32) is secured with one end (33) on the lever (28, 27) of the stroke meter drive (25, 27, 28) and with the other on the roller (30), whereby the fastening point (33) arranged on the lever (28, 27) of the stroke meter drive (25, 27, 28) extends in the direction from the roller (30) in which the pivotal movement (24) of the lever (28, 27) of the stroke meter drive (25, 27, 28) takes place.

## Revendications

1. Dispositif d'accouplement pour la commande des cadres d'un métier à tisser, comportant un arbre de commande tournant de façon intermittente et présentant au moins une rainure, et un cliquet disposé sur un excentrique monté de façon rotative sur l'arbre de commande et qu'on peut enclencher dans la rainure, ainsi qu'au moins un levier de commande qui peut se déplacer sur le trajet du cliquet et qui le désaccouple, le levier de commande pouvant pivoter à partir d'un mécanisme à couteau mobile et étant tiré par un ressort contre une butée stationnaire, caractérisé en ce que dans une fente (31) d'un levier (28, 27) du mécanisme à couteau mobile (25, 27, 28), se trouve un cylindre (30) soumis à l'action d'un ressort additionnel (32) et qui est poussé contre le levier de commande (16, 17) lorsque celui-ci passe sur la butée (54).

2. Dispositif selon la revendication 1, caractérisé en ce que le ressort additionnel (32) est fixé par une extrémité (33) au levier (28, 27) du mécanisme à couteau mobile (25, 27, 28) et par l'autre extrémité au cylindre (30), l'endroit de fixation (33) se trouvant sur le levier (28, 27) du mécanisme à couteau mobile (25, 27, 28) se trouvant dans la direction du cylindre (30) dans laquelle le mouvement de pivotement (24) du levier (28, 27) du mécanisme à couteau mobile (25, 27, 28) a lieu.
